# FASCICULE DE BREVET EUROPEEN

(11) **EP 0 312 521 B1**
(45) Date de publication et mention de la délivrance du brevet: **08.09.1993**
(21) Numéro de dépôt: 88870159.6
(22) Date de dépôt: 12.10.1988
(51) Int. Cl.: F41C 33/02, F41C 33/04

(54) **Gaine pour pistolet**
Pistolenscheide
Sheath for pistols

(30) Priorité: 13.10.1987 BE 8701169; 25.04.1988 BE 8800471
(43) Date de publication de la demande: 19.04.1989
(73) Titulaire: Cammaerts, René, B-4500 Jupille s/Meuse (BE); Lam, Lee, B-4020 Liège (BE)
(72) Inventeur: Cammaerts, René, B-4500 Jupille s/Meuse (BE); Lam, Lee, B-4020 Liège (BE)
(74) Mandataire: Dellicour, Paul

(56) Documents cités:
- US-A- 2 001 321
- US-A- 2 893 615
- US-A- 3 261 519
- US-A- 3 630 420
- US-A- 3 847 315
- US-A- 3 902 639
- US-A- 3 915 361
- US-A- 4 006 851
- US-A- 4 035 902

## Description

La présente invention est relative à une gaine pour pistolet, et a pour but de réaliser une gaine hors de laquelle le pistolet peut être enlevé par son porteur, le représentant de l'ordre, d'une manière aisée et rapide.

On sait qu'un révolver a une action directe sans sûreté, mais il a un inconvénient car il ne peut admettre que six balles.

Par contre, un pistolet peut admettre un plus grand chargement de balles dans son chargeur, il est plus plat que le révolver, plus léger et plus facile à manipuler. Cependant, le pistolet, si on engage une balle dans le canon, doit avoir son cran de sûreté placé, d'où un inconvénient pour un tir rapide puis-qu'il faut d'abord enlever cette sûreté avant de pouvoir tirer et dans le cas d'un danger imminent, vu l'émotion que celui-ci procure, cela n'est pas du tout évident.

Le document US-A-2 001 321 décrit une gaine pour revolver, constituée d'un étui qui est muni à sa partie superieure de l'ouverture courante pour l'introduction du revolver, qui présente une partie avant ouverte permettant le dégainement du pistolet ver l'avant ainsi qu'une pince pour maintenir le revolver
On connaît par le document US-A-3.630.420 une gaine de révolver présentant une partie avant ouverte permettant le dégainement du révolver par l'avant, après libération d'une courroie de sécurité. Cette gaine est pourvue d'une armature flexible.

Par le document US-A-2.893.615 on connaît une gaine de pistolet constituée d'un étui muni à sa partie supérieure de l'ouverture courante pour l'introduction du pistolet et à sa partie inférieure avant d'une ouverture permettant l'usage du pistolet pouvant pivoter pour amener la bouche du canon devant ladite ouverture. Un tel pistolet comporte en plus de la sûreté habituelle une sûreté supplémentaire.

On connaît encore par le document US-A-4.035.902 une gaine pour arme, qui est montée sur une armature fléxible destinée à maintenir et pincer l'arme et qui présente une ouverture frontale.

Une gaine de pistolet suivant l'invention est constituée d'un manchon ou étui, qui est muni à sa partie supérieure de l'ouverture courante pour l'introduction du pistolet, qui présente une partie avant ouverte permettant le dégainement du pistolet vers l'avant et qui est cousu sur une armature flexible destinée à pincer et maintenir le pistolet. Cette gaine est pourvue de moyens d'enlèvement de la sureté automatiquement lors du dégainement vers l'avant, lesdits moyens d'enlèvement consistant en une languette flexible faisant partie de l'armature et sur laquelle est fixée un blochet à hauteur de la sûreté du pistolet dans le chemin de celle-ci lors du dégainement du pistolet vers l'avant.

L'invention est décrite maintenant avec plus de détails sur la base du dessin annexé montrant, à titre d'exemple uniquement, en :
Figure 1 une vue en perspective d'une gaine suivant l'invention munie d'un pistolet, et
Figure 2 une vue de détail par-dessus de la gaine suivant la figure 1.

Comme on le voit aux dessins en figures 1 et 2, une gaine pour pistolet suivant l'invention est constituée d'un manchon ou étui 1 en cuir ou analogue muni à la partie supérieure de l'ouverture courante 10 pour l'introduction d'un pistolet 11 et présentant une partie avant 4 ouverte permettant le dégainement du pistolet par l'avant.

L'étui 1 est cousu sur une armature flexible 3 également ouverte vers l'avant et destinée à pincer le pistolet pour le maintenir dans son logement.

Cette armature 3 est pourvue d'une languette flexible 12, sur laquelle est monté un blochet 13 situé à hauteur de la sûreté 14 du pistolet 11 et dans le chemin de cette sûreté lors de la sortie du pistolet par l'avant, mais qui n'agit pas sur la sûreté lorsque l'on utilise la gaine suivant l'invention comme une gaine courante.

Pour maintenir encore le pistolet 11 au repos dans son étui 1 il peut être prévu de munir l'ouverture avant d'une patte transversale 15 conformée de manière à se rabattre automatiquement lors du dégainement du pistolet vers l'avant.

Au dessin cette patte 15 a été représentée avec une pression de maintien latéral 16 mais il sera plus avantageux de la réaliser en deux pièces réunies entre elles à l'endroit de l'ouverture par exemple par un bouton-pression, les deux pièces étant désolidarisées entre elles automatiquement par le dégainement du pistolet par l'avant.

Une gaine suivant l'invention permet donc aux forces de l'ordre, qui auraient connaissance d'un danger imminent, d'y faire face dans les meilleurs délais possibles. En effet, la balle étant engagée dans le canon du pistolet et la sûreté étant mise réglementairement, le tireur n'aura ni l'inconvénient ni le stress de devoir enlever la sûreté, qui, ici se fait automatiquement lors de la sortie du pistolet, et ne risquera pas de commettre une fausse manoeuvre, qui pourrait lui coûter la vie.

D'autre part, l'enlèvement du pistolet de la gaine, se faisant par l'avant et donc dans la direction immédiate du danger, est de ce fait même plus rapide.

Une gaine suivant l'invention annule le désavantage du pistolet par rapport au révolver, elle permet un tir plus direct et donc plus rapide que n'importe quelle gaine courante. De plus elle peut s'employer comme une gaine normale.

## Revendications

1. Gaine en cuir ou analogue pour pistolet, constituée d'un manchon ou étui (1') qui est muni à sa partie supérieure de l'ouverture courante (10) pour l'introduction du pistolet (11), qui présente une partie avant (4') ouverte permettant le dégainement du pistolet vers l'avant et qui est cousu sur une armature flexible (3'') destinée à pincer et maintenir le pistolet, cette gaine étant pourvue de moyens d'enlèvement de la sûreté (14) automatiquement lors du dégainement vers l'avant, lesdits moyens d'enlèvement consistant en une languette flexible (12) faisant partie de l'armature (3'') et sur laquelle est fixé un blochet (13) à hauteur de la sûreté (14) du pistolet (11) et dans le chemin de celle-ci lors du dégainement du pistolet par l'avant.

## Claims

1. Holster in leather or similar material for pistol, made of a muff or case (1') equipped in its top part with the usual aperture (10) for inserting the pistol (11), having an open front part (4') in order to enable pistol unsheating in forward direction and which is sewn on a flexible frame (3'') for clamping and securing the pistol, whereby this holster is equipped with gunlock removal means (14) acting automatically by unsheating in forward direction whereby these means include a flexible tongue (12) which is part of the frame (3'') and whereon a tie-block (13) is fastened at the height of the gunlock (14) of the pistol (11) and stays on the gunlock's path when the pistol is unsheated in forward direction.

## Patentansprüche

1. Scheide aus Leder oder ähnlichem Material für Pistole, mit einer Hülse oder Muffe (1') die in ihrem obersten Teil die übliche Öffnung (10) zum Einstecken der Pistole (11) aufweist, die einen offenen Vorderteil (4') aufweist um die Pistole nach vorne ausziehen zu können und die auf einem biegsamen Gerüst (3'') genähtet ist um die Pistole festzuklemmen und festzuhalten, wobei diese Scheide mit Mitteln ausgerüstet ist um die Sicherung (14) selbsttstätig zu entnehmen wärend des nach vorne Ausziehens, wobei diese Entsicherungsmitteln eine biegsame Zunge (12) aufweisen die zum Gerüst (3) gehört und worauf ein Klotz (13) auf der Höhe der Sicherung (14) der Pistole (11) festgemacht ist und auf dem Weg dieser Sicherung steht bei dem nach vorne Ausziehen der Pistole.
